# FASCICULE DE BREVET EUROPEEN

(11) **EP 2 723 504 B1**
(45) Date de publication et mention de la délivrance du brevet: **24.06.2015**
(21) Numéro de dépôt: 12731063.9
(22) Date de dépôt: 25.05.2012
(51) Int. Cl.: B05B 11/00

(54) **SYSTÈME DE FERMETURE D'UN DISPOSITIF DE DISTRIBUTION À BASSE PRESSION D'UN PRODUIT LIQUIDE À PÂTEUX**
SYSTEM ZUM VERSCHLIESSEN EINER VORRICHTUNG ZUR AUSGABE EINES PASTÖSEN FLÜSSIGSTOFFES BEI NIEDRIGEM DRUCK
SYSTEM FOR CLOSING A DEVICE FOR THE LOW-PRESSURE DISPENSING OF A PASTY LIQUID MATERIAL

(30) Priorité: 27.06.2011 FR 1155686
(43) Date de publication de la demande: 30.04.2014
(73) Titulaire: Promens SA, 01810 Bellignat (FR)
(72) Inventeur: DOULIN, Gwénaël, F-01600 Sainte Euphemie (FR); HENNEMANN, Pascal, F-39360 Vaux Les Saint Claude (FR); RUSCONI, Dominique, F-70140 Bresilley (FR)
(74) Mandataire: Novagraaf Technologies
(86) Numéro de dépôt international: PCT/FR2012/051176
(87) Numéro de publication internationale: WO 2013/001193

(56) Documents cités:
- WO-A1-2009/008675
- WO-A1-2010/106256
- JP-A- 7 052 980
- JP-A- 2008 055 333
- US-A- 5 819 990

## Description

La présente invention concerne un dispositif de distribution muni d'un système de fermeture d'extrémité, pour des produits liquides à pâteux qui ne contiennent pas de conservateurs, composé d'une pompe et d'un bouton poussoir muni d'une fermeture d'extrémité.

Il est connu de distribuer ce type de produits au moyen de pompes fonctionnant par haute pression, notamment dans le domaine de la pharmacie, par exemple dans le cas des sprays nasals sans conservateurs. Ces pompes ont des pressions de fonctionnement allant de 3 à 7 bars. Ceci a pour inconvénient de distribuer des petites doses (inférieures à 0.5 ml) du fait des faibles sections des chambres de dosage nécessaires pour générer les hautes pressions.

Mais certains produits et certaines utilisations nécessitent un dosage plus important. C'est pourquoi dans ces cas là, on recourt à des pompes fonctionnant par basse pression, c'est à dire inférieure à 2 bars.

Néanmoins ce type de pompe présente l'inconvénient de nécessiter de faibles forces de fermeture d'extrémité qui entraînent l'utilisation de clapets de fermeture de grandes dimensions et d'organes de rappel de clapets adaptés aux basses pressions, les rendant plus sensibles aux différences de pression atmosphérique externe. Ceci peut provoquer une ouverture intempestive des clapets, provoquant la distribution accidentelle du produit et/ou la rétro-contamination bactérienne accidentelle du produit car le produit n'est pas protégé par des conservateurs anti-bactériens.

Ce dernier type de pompe est destiné à être mis en place à l'extrémité ouverte d'un contenant rigide ou souple renfermant le produit à distribuer selon une quantité prédéterminée.

Ladite pompe (divulguée par US5819990) comprend, d'une manière générale :
- un élément de base rapporté sur le contenant,
- un soufflet élastiquement déformable définissant une chambre de dosage disposé en liaison avec
- un bouton poussoir monté télescopiquement sur l'élément de base, comprenant
- un système de fermeture d'extrémité, assurant le fonctionnement de ladite pompe et constitué par :
- un clapet bas anti-retour en liaison avec l'élément de base, permettant le passage du produit vers
- une chambre de dosage, composée par le soufflet élastiquement déformable et à volume variable, communiquant avec
- un clapet haut anti-retour constitué consécutivement par : un obturateur du conduit du bec assurant la fermeture d'extrémité ; une membrane élastiquement déformable susceptible d'être sollicitée en déformation par le produit lors de l'actionnement de la pompe permettant d'ouvrir l'obturateur; un organe de rappel auxiliaire adapté aux basses pressions sollicitant la fermeture de l'obturateur et une cuve hermétique.

Selon l'invention, de manière à remédier aux inconvénients cités initialement, dans les dispositifs de ce type, la membrane élastiquement déformable constituant le clapet haut est associée à une cuve qu'elle ferme hermétiquement, et à l'intérieur de laquelle est disposé axialement l'organe de rappel auxiliaire, en liaison permanente avec la membrane et comprenant deux étages déformables élastiquement selon des caractéristiques différentes, le premier étage entretenant une force de rappel permanente de valeur prédéterminée contre ladite membrane, et par conséquent sur l'obturateur du conduit du bec, le second étage étant interposé entre le premier étage et le fond de la cuve, et entretenant une force de rappel supérieure à celle du premier étage, n'agissant que lorsque la membrane est sollicitée, ou inversement.

La présente invention concerne également les caractéristiques qui ressortiront au cours de la description qui va suivre, et qui devront être considérées isolément ou selon toutes leurs combinaisons techniques possibles.

Cette description donnée à titre d'exemple non limitatif, fera mieux comprendre comment l'invention peut être réalisée en référence aux dessins annexés sur lesquels :

L'ensemble des figures sont des vues en coupe axiale d'une pompe de distribution selon l'invention, disposée sur un contenant d'un produit à distribuer et la montrant selon :
la figure 1 : avant une première utilisation ;
la figure 2 : dans une première phase de l'amorçage de la pompe, c'est-à-dire en poussée F1 sur le bouton poussoir vers le bas, qui entraine une diminution du volume de la chambre de dosage par compression du soufflet et une ouverture du clapet haut par augmentation de la pression d'air sur la membrane entrainant elle-même la compression de l'organe de rappel auxiliaire ;
la figure 3 : dans une seconde phase de l'amorçage de la pompe, c'est-à-dire à l'état de position basse du bouton poussoir, où le clapet haut se referme par diminution d'une part de la pression d'air sur la membrane et d'autre part de la force exercée par l'organe de rappel auxiliaire ;
la figure 4 : dans une troisième phase de l'amorçage de la pompe, c'est-à-dire en remontée F2 du bouton poussoir sous l'action de la force de rappel élastique du soufflet, ayant pour effet d'augmenter le volume de la chambre de dosage, créant une dépression dans cette même chambre, et ouvrant le clapet bas, permettant au produit de remonter dans la chambre de dosage, constituée par le soufflet ; cette même dépression a pour effet de renforcer la fermeture du clapet haut par action sur sa membrane élastiquement déformable ;
la figure 5 : dans une quatrième phase de l'amorçage de la pompe, c'est-à-dire en cours de la première distribution du produit, en repoussant une nouvelle fois, selon F3, le bouton poussoir vers le bas qui entraine une diminution du volume de la chambre de dosage par compression du soufflet et une ouverture du clapet haut par augmentation de la pression du produit à distribuer sur la membrane entrainant elle-même la compression de l'organe de rappel auxiliaire et la sortie du produit par le bec de distribution ;
la figure 6 : dans une cinquième et dernière phase de l'amorçage, c'est-à-dire à l'état de position basse du bouton poussoir, où le clapet haut se referme par diminution d'une part de la pression du produit à distribuer sur la membrane et d'autre part de la force exercée par l'organe de rappel auxiliaire. Après cette dernière phase et la remontée du bouton poussoir selon F5 comme décrit à la figure 4, le dispositif est en attente d'une nouvelle distribution de produit par appui sur le bouton poussoir vers le bas selon F4, et sa remontée ensuite selon F5.

Le dispositif 1 globalement désigné sur les figures est destiné à la distribution d'un produit liquide à pâteux 2, par l'intermédiaire d'une pompe de dosage 5 muni d'un système de fermeture d'extrémité mis en place à l'extrémité ouverte 3 d'un contenant rigide ou souple 4 renfermant le produit 2 à distribuer, selon une quantité prédéterminée.

La pompe manuelle de dosage 5 à basse pression comprend :
- un élément de base 6 rapporté sur le contenant 4,
- un soufflet 9 élastiquement déformable définissant une chambre de dosage 10 disposé en liaison avec
- un bouton poussoir 7 monté télescopiquement sur l'élément de base 6, comprenant
- un système de fermeture d'extrémité, assurant le fonctionnement de ladite pompe et constitué par :
- un clapet bas anti-retour 11 en liaison avec l'élément de base 6, permettant le passage du produit 2 vers
- une chambre de dosage 10, composée par le soufflet 9 élastiquement déformable et à volume variable, communiquant avec
- un clapet haut anti-retour 14 constitué consécutivement par : un obturateur 16 du conduit 13 du bec 8 assurant la fermeture d'extrémité ; une membrane 15 élastiquement déformable susceptible d'être sollicitée en déformation par le produit 2 lors de l'actionnement de la pompe 5 permettant d'ouvrir l'obturateur 16 ; un organe de rappel auxiliaire 17 adapté aux basses pressions sollicitant la fermeture de l'obturateur 16 et une cuve hermétique 18.

Selon l'invention, la membrane élastiquement déformable 15 constituant le clapet haut 14 est associée à une cuve 18 qu'elle ferme hermétiquement, et à l'intérieur de laquelle est disposé axialement l'organe de rappel auxiliaire 17. Celui-ci est en liaison permanente avec la membrane 15 et comprend deux étages 19,20 déformables élastiquement selon des caractéristiques différentes.

Le premier étage 19 entretient une force de rappel permanente de valeur prédéterminée contre ladite membrane 15, et par conséquent sur l'obturateur 16 du conduit 13 du bec 8. Le second étage 20 est interposé entre le premier étage 19 et le fond 21 de la cuve 18, et entretient une force de rappel supérieure à celle du premier étage 19, n'agissant que lorsque la membrane 15 est sollicitée, ou inversement.

Les premier et second étages 19,20 pourraient être de caractéristiques différentes, mais de géométries identiques ; mais selon le présent exemple de réalisation, ils sont de caractéristiques différentes et de géométries différentes.

C'est ainsi que les premier et second étages 19,20 formant l'organe de rappel auxiliaire 17 sont issus d'un noyau central 22, le premier étage 19 s'étendant radialement autour de celui-ci en présentant d'abord une zone périphérique interne 23 d'articulation élastique, proche du noyau 22, se prolongeant par une zone périphérique 24 externe venant en appui sur la paroi interne 25 de la cuve 18, le second étage 20 s'étendant axialement à partir du même noyau central 22, en formant une cloche dont la zone périphérique interne 26 proche du noyau 22 constitue une articulation élastique se prolongeant par une zone périphérique externe 27, en appui sur le fond 21 de la cuve 18 et susceptible de prendre appui également sur la paroi interne 28 de celle-ci lorsque la membrane 13 est sollicitée.

D'une part, la cuve 18 étant fermée hermétiquement, il est établi que, lorsque le dispositif est au repos, la pression P2 de la cuve 18 est équivalente à la pression de l'air ambiant au moment de l'assemblage initial du dispositif 1, c'est-à-dire équivalente à la pression atmosphérique. D'autre part, le contenant 4 ayant nécessairement un volume variable de par sa fonction sans reprise d'air et que le clapet bas 11 ne peut être parfaitement étanche, il est établi que la pression P3 de la chambre de dosage 12 suit l'évolution de la pression de l'environnement P1.

De ce fait, lorsque le bouton poussoir 7 remonte ou lorsque le dispositif 1 est placé dans un environnement à faible pression P1 (P1 inférieure à la pression atmosphérique), par exemple lors d'un trajet en avion, la pression P3 de la chambre de dosage diminue et devient inférieure à la pression atmosphérique initiale, et donc à P2 qui reste invariable et donc équivalente à la pression atmosphérique car maintenue hermétiquement dans la cuve 18. $P ⁢ 1 \leq P ⁢ 3 < P ⁢ 2 = P atmosphérique .$

La différence de pression entre P3 et P2 génère un effort sur la membrane 15, renforçant ainsi l'appui sur l'obturateur 16, et donc l'étanchéité.

Selon le présent exemple de réalisation, les zones périphériques externes 24,27 des premier et second étages 19,20 de l'organe de rappel auxiliaire 17 prolongeant leurs zones périphériques internes 23,26 sont continues.

Mais elles pourraient également former des bras d'articulation.

L'organe de rappel auxiliaire 17 constitué des premier et second étages 19,20 est réalisé de manière monobloc par moulage d'une matière thermoplastique élastomère (TPE) ou thermoplastique vulcanisée (TPV) ou à base de silicone ou tout autre matériau offrant des caractéristiques similaires.

De même, la membrane élastiquement déformable 15 et son obturateur 16 formant une partie du clapet haut 14 sont réalisés de manière monobloc par moulage d'une matière thermoplastique élastomère (TPE) ou thermoplastique vulcanisée (TPV) ou à base de silicone ou tout autre matériau offrant des caractéristiques similaires.

Selon une autre caractéristique de l'invention, l'obturateur 16 de la membrane élastiquement déformable 15 formant une partie du clapet haut 14 est renforcé par un noyau rigide interne 29 débouchant de ladite membrane 15 et en liaison mécanique avec le premier étage 19 de l'organe de rappel auxiliaire 17.

Préférentiellement, la membrane élastiquement déformable 15 et son obturateur 16 formant une partie du clapet haut 14 et le noyau rigide interne 29 sont obtenus par injection bi-matière.

Selon la présente construction, la membrane élastiquement déformable 15 formant une partie du clapet haut 14 est maintenue en serrage contre la cuve 18, entre un épaulement 30 du bouton poussoir 7 et une zone périphérique 31 de ladite cuve 18.

La matière composant le bouton poussoir 7, la membrane élastiquement déformable 15, le soufflet élastiquement déformable 9, le clapet bas 11 et l'élément de base 6 comporte des agents antibactériens.

## Revendications

1. Dispositif de distribution (1) d'un produit liquide à pâteux (2) par une pompe manuelle de dosage (5) fonctionnant à basse pression et munie d'un système de fermeture d'extrémité, destiné à être mis en place à l'extrémité ouverte (3) d'un contenant rigide ou souple (4) renfermant le produit (2) à distribuer selon une quantité prédéterminée, ladite pompe (5) comprenant :
- un élément de base (6) rapporté sur le contenant (4),
- un soufflet (9) élastiquement déformable définissant une chambre de dosage (10) disposé en liaison avec
- un bouton poussoir (7) monté télescopiquement sur l'élément de base (6), comprenant
- un système de fermeture d'extrémité, assurant le fonctionnement de ladite pompe et constitué par :
- un clapet bas anti-retour (11) en liaison avec l'élément de base (6), permettant le passage du produit (2) vers
- une chambre de dosage (10), composée par le soufflet (9) élastiquement déformable et à volume variable, communiquant avec
- un clapet haut anti-retour (14) constitué consécutivement par : un obturateur (16) du conduit (13) du bec (8) assurant la fermeture d'extrémité ; une membrane (15) élastiquement déformable susceptible d'être sollicitée en déformation par le produit (2) lors de l'actionnement de la pompe (5) permettant d'ouvrir l'obturateur 16 ; un organe de rappel auxiliaire (17) adapté aux basses pressions sollicitant la fermeture de l'obturateur (16) et une cuve hermétique (18),
**caractérisé en ce que** la membrane élastiquement déformable (15) est associée à une cuve (18) qu'elle ferme hermétiquement, et à l'intérieur de laquelle est disposé axialement l'organe de rappel auxiliaire (17), en liaison permanente avec la membrane (15) et comprenant deux étages (19,20) déformables élastiquement selon des caractéristiques différentes, le premier étage (19) entretenant une force de rappel permanente de valeur prédéterminée contre ladite membrane (15), et par conséquent sur l'obturateur (16) du conduit (13) du bec (8), le second étage (20) étant interposé entre le premier étage (19) et le fond (21) de la cuve (18), et entretenant une force de rappel supérieure à celle du premier étage (19), n'agissant que lorsque la membrane (15) est sollicitée, ou inversement.

2. Dispositif selon la revendication 1, **caractérisée en ce que** les premier et second étages (19,20) sont de caractéristiques différentes et de géométries différentes.

3. Dispositif selon la revendication 1, **caractérisé en ce que** les premier et second étages (19,20) sont de caractéristiques différentes, mais de géométries identiques.

4. Dispositif selon les revendications 2 et 3, **caractérisé en ce que** les premier et second étages (19,20) formant l'organe de rappel auxiliaire (17) sont issus d'un noyau central (22), le premier étage (19) s'étendant radialement autour de celui-ci en présentant d'abord une zone périphérique interne (23) d'articulation élastique, proche du noyau (22), se prolongeant par une zone périphérique (24) externe venant en appui sur la paroi interne (25) de la cuve (18), le second étage (20) s'étendant axialement à partir du même noyau central (22), en formant une cloche dont la zone périphérique interne (26) proche du noyau (22) constitue une articulation élastique se prolongeant par une zone périphérique externe (27), en appui sur le fond (21) de la cuve (18) et susceptible de prendre appui également sur la paroi interne (28) de celle-ci lorsque la membrane (15) est sollicitée.

5. Dispositif selon la revendication 4, **caractérisé en ce que** les zones périphériques externes (24,27) des premier et second étages (19,20) de l'organe de rappel auxiliaire (17) prolongeant leurs zones périphériques internes (23,26) sont continues.

6. Dispositif selon la revendication 4, **caractérisé en ce que** les zones périphériques externes (24,27) des premier et second étages (19,20) de l'organe de rappel auxiliaire (17) prolongeant leurs zones périphériques internes (23,26) forment des bras d'articulation.

7. Dispositif selon l'une des revendications 1 à 6, **caractérisé en ce que** l'organe de rappel auxiliaire (17) constitué des premier et second étages (19,20) est réalisé de manière monobloc par moulage d'une matière thermoplastique élastomère (TPE) ou thermoplastique vulcanisée (TPV).

8. Dispositif selon l'une des revendications 1 à 6, **caractérisé en ce que** la membrane élastiquement déformable (15) et son obturateur (16) formant une partie du clapet haut (14) sont réalisés de manière monobloc par moulage d'une matière thermoplastique élastomère (TPE) ou thermoplastique vulcanisée (TPV).

9. Dispositif selon l'une des revendications 1 à 8, **caractérisé en ce que** l'obturateur (16) de la membrane élastiquement déformable (15) formant une partie du clapet haut (14) est renforcé par un noyau rigide interne (29) débouchant de ladite membrane (15) et en liaison mécanique avec le premier étage (19) de l'organe de rappel auxiliaire (17).

10. Dispositif selon la revendication 9, **caractérisé en ce que** la membrane élastiquement déformable (15) et son obturateur (16) formant une partie du clapet haut (14) et le noyau rigide interne (29) sont obtenus par injection bi-matière.

11. Dispositif selon l'une des revendications 1 à 10, **caractérisé en ce que** la membrane élastiquement déformable (15) formant une partie du clapet haut (14) est maintenue en serrage contre la cuve (18), entre un épaulement (30) du bouton poussoir (7) et une zone périphérique (31) de ladite cuve (18).

12. Dispositif selon l'une des revendications 1 à 11, **caractérisé en ce que** la matière composant le bouton poussoir (7), la membrane élastiquement déformable 15, le soufflet élastiquement déformable 9, le clapet bas 11 et l'élément de base 6 comporte des agents antibactériens.

## Patentansprüche

1. Vorrichtung zur Ausgabe (1) eines flüssigen bis pastösen Produkts (2) mittels einer Dosierhandpumpe (5), die mit Niederdruck arbeitet und mit einem Endverschlusssystem versehen ist, das auf dem offenen Ende (3) eines starren oder flexiblen Behältnisses (4) platziert wird, welches das Produkt (2) enthält, das in einer vorgegebenen Menge ausgegeben werden soll, wobei die Pumpe (5) umfasst:
- ein Grundelement (6), das an dem Behältnis (4) angebracht ist,
- einen elastisch verformbaren Balg (9), der eine Dosierkammer (10) definiert, angeordnet in Verbindung mit
- einem Druckknopf (7), der zusammendrückbar auf dem Grundelement (6) angebracht ist und umfasst:
- ein Endverschlusssystem, welches das Funktionieren der Pumpe sicherstellt und besteht aus:
- einem unteren Rückschlagventil (11), das mit dem Grundelement (6) verbunden ist und den Durchlass des Produkts (2) erlaubt zu
- einer Dosierkammer (10), die aus dem elastisch verformbaren Balg (9) mit variablem Volumen besteht und kommuniziert mit
- einem oberen Rückschlagventil (14), das aufeinanderfolgend besteht aus: einer Verschlussblende (16) des Kanals (13) der Tülle (8), die den Endverschluss sicherstellt; einer elastisch verformbaren Membran (15), die bei Betätigung der Pumpe (5) durch das Produkt (2) verformend beaufschlagt werden kann und das Öffnen der Verschlussblende (16) erlaubt; ein Hilfsrückstellorgan (17), das für niedrige Drücke geeignet ist und die Verschlussblende (16) zum Schließen beaufschlagt, und einem dichten Behälter (18),
**dadurch gekennzeichnet, dass** die elastisch verformbare Membran (15) mit einem Behälter (18) verbunden ist, den sie dicht verschließt, und in dem das Hilfsrückstellorgan (17) axial angeordnet ist, das mit der Membran (15) in dauernder Verbindung ist und zwei Stufen (19, 20) umfasst, die nach unterschiedlichen Merkmalen elastisch verformbar sind, wobei die erste Stufe (19) eine dauernde Rückstellkraft mit einem vorgegebenen Wert gegen die Membran (15) und damit auf die Verschlussblende (16) des Kanals (13) der Tülle (8) aufrechterhält, und die zweite Stufe (20) zwischen der ersten Stufe (19) und dem Boden (21) des Behälters (18) angeordnet ist und eine größere Rückstellkraft aufrechterhält, als die erste Stufe (19), und nur wirkt, wenn die Membran (15) beaufschlagt wird oder umgekehrt.

2. Vorrichtung nach Anspruch 1, **dadurch gekennzeichnet, dass** die erste und die zweite Stufe (19, 20) unterschiedliche Merkmale und unterschiedliche Geometrien aufweisen.

3. Vorrichtung nach Anspruch 1, **dadurch gekennzeichnet, dass** die erste und die zweite Stufe (19, 20) unterschiedliche Merkmale aber identische Geometrien aufweisen.

4. Vorrichtung nach Anspruch 2 und 3, **dadurch gekennzeichnet, dass** die erste und die zweite Stufe (19, 20), die das Hilfsrückstellorgan (17) bilden, aus einem mittigen Kern (22) hervorgehen, um den sich die erste Stufe (19) radial erstreckt und zunächst, nahe am Kern (22), einen elastisch gelenken inneren Umfangsbereich (23) aufweist und in einen äußeren Umfangsbereich (24) übergeht, der in Auflage auf die Innenwand (25) des Behälters (18) kommt, und sich die zweite Stufe (20) ausgehend von dem mittigen Kern (22) axial erstreckt und eine Glocke bildet, deren innerer Umfangsbereich (26) nahe am Kern (22) ein elastisches Gelenk bildet, das in einen äußeren Umfangsbereich (27) übergeht und auf dem Boden (21) des Behälters (18) in Auflage kommt und auch auf der Innenwand (28) des Behälters in Auflage kommen kann, wenn die Membran (15) beaufschlagt wird.

5. Vorrichtung nach Anspruch 4, **dadurch gekennzeichnet, dass** die äußeren Umfangsbereiche (24, 27) der ersten und zweiten Stufe (19, 20) des Hilfsrückstellorgans (17), die die Verlängerung ihrer inneren Umfangsbereiche (23, 26) bilden, durchgehend sind.

6. Vorrichtung nach Anspruch 4, **dadurch gekennzeichnet, dass** die äußeren Umfangsbereiche (24, 27) der ersten und zweiten Stufe (19, 20) des Hilfsrückstellorgans (17), die die Verlängerung ihrer inneren Umfangsbereiche (23, 26) bilden, Gelenkarme formen.

7. Vorrichtung nach Anspruch 1 bis 6, **dadurch gekennzeichnet, dass** das Hilfsrückstellorgan (17), das aus der ersten und der zweiten Stufe (19, 20) besteht, aus einem thermoplastischen Elastomer (TPE) oder einem thermoplastischen Elastomer-Vulkanisat (TPE-V) in einem Stück formgegossen ist.

8. Vorrichtung nach Anspruch 1 bis 6, **dadurch gekennzeichnet, dass** die elastisch verformbare Membran (15) und ihre Verschlussblende (16), die einen Teil des oberen Ventils (14) bilden, aus einem thermoplastischen Elastomer (TPE) oder einem thermoplastischen Elastomer-Vulkanisat (TPE-V) in einem Stück formgegossen sind.

9. Vorrichtung nach Anspruch 1 bis 8, **dadurch gekennzeichnet, dass** die Verschlussblende (16) der elastisch verformbaren Membran (15), die einen Teil des oberen Ventils (14) bildet, durch einen starren inneren Kern (29) verstärkt ist, der durch die Membran (15) führt und mechanisch mit der ersten Stufe (19) des Hilfsrückstellorgans (17) verbunden ist.

10. Vorrichtung nach Anspruch 9, **dadurch gekennzeichnet, dass** die elastisch verformbare Membran (15) und ihre Verschlussblende (16), die einen Teil des oberen Ventils (14) bilden, und der starre innere Kern (29) durch Zweikomponentenspritzguss gewonnen werden.

11. Vorrichtung nach Anspruch 1 bis 10, **dadurch gekennzeichnet, dass** die elastisch verformbare Membran (15), die einen Teil des oberen Ventils (14) bildet, zwischen einem Absatz (30) des Druckknopfs (7) und einem Umfangsbereich (31) des Behälters (18) gegen den Behälter (18) gedrückt gehalten wird.

12. Vorrichtung nach Anspruch 1 bis 11, **dadurch gekennzeichnet, dass** der Werkstoff, der den Druckknopf (7), die elastisch verformbare Membran (15), den elastisch verformbaren Balg (9), das untere Ventil (11) und das Grundelement (6) bildet, antibakterielle Wirkstoffe enthält.

## Claims

1. Distribution device (1) for distributing a liquid to pasty product (2) by a manual dosing pump (5) operating at low pressure and equipped with an end closing system intended to be placed at the open end (3) of a rigid or flexible container (4) enclosing the product (2) to be distributed according to a predetermined quantity, said pump (5) comprising:
- a base element (6) added to the container (4),
- bellows (9) elastically deformable defining a dosing chamber (10) disposed in conjunction with
- a pushbutton (7) telescopically mounted on the base element (6), comprising
- an end closing system ensuring the operation of said pump and consisting of:
- a lower non-return valve (11) in conjunction with the base element (6) allowing the product (2) to pass to
- a dosing chamber (10) consisting of the bellows (9) elastically deformable and of variable volume communicating with
- an upper non-return valve (14) comprised consecutively by: a blanking device (16) blanking the conduit (13) of the spout (8) ensuring the closing of the end, a membrane (15) elastically deformable liable to be loaded in deformation by the product (2) during the operation of the pump (5) allowing the blanking device (16) to be opened, an auxiliary return element (17) adapted to low pressures causing the closing of the blanking device (16) and a hermetically sealed tank (18),
**characterised in that** the elastically deformable membrane (15) is associated with a tank (18) that it hermetically closes and inside which is axially disposed the auxiliary return element (17), in permanent conjunction with the membrane (15) and comprising two stages (19,20) elastically deformable according to different characteristics, the first stage (19) maintaining a permanent return force of predetermined value against said membrane (15) and, consequently, on the blanking device (16) of the conduit (13) of the spout (8), the second stage (20) being inserted between the first stage (19) and the bottom (21) of the tank (18) and maintaining a return force higher than that of the first stage (19), acting only when the membrane (15) is loaded or vice versa.

2. Device according to claim 1, **characterised in that** the first and second stages (19,20) have different characteristics and different geometries.

3. Device according to claim 1, **characterised in that** the first and second stages (19,20) have different characteristics but identical geometries.

4. Device according to claims 2 and 3, **characterised in that** the first and second stages (19,20) forming the auxiliary return element (17) come from a central core (22), the first stage (19) extending radially around it presenting first an elastically articulated inner peripheral area (23), near to the core (22), extended by an outer peripheral area (24) bearing on the inner wall (25) of the tank (18), the second stage (20) extending axially from the same central core (22), forming a bell where the inner peripheral area (26) close to the core (22) comprises an elastic articulation extended by an outer peripheral area (27) bearing on the base (21) of the tank (18) and liable to also bear on the inner wall (28) of the tank when the membrane (15) is loaded.

5. Device according to claim 4, **characterised in that** the outer peripheral areas (24,27) of the first and second stages (19,20) of the auxiliary return element (17) extending their inner peripheral areas (23,26) are continuous.

6. Device according to claim 4, **characterised in that** the outer peripheral areas (24,27) of the first and second stages (19,20) of the auxiliary return element (17) extending their inner peripheral areas (23,26) form articulation arms.

7. Device according to one of the claims 1 to 6, **characterised in that** the auxiliary return element (17) consisting of the first and second stages (19,20) is made as a single part by the moulding of an elastomer thermoplastic (ETP) or a vulcanised thermoplastic (VTP) material.

8. Device according one of the claims 1 to 6, **characterised in that** the elastically deformable membrane (15) and its blanking device (16) forming a part of the upper valve (14) are made as a single part by the moulding of an elastomer thermoplastic (ETP) or a vulcanised thermoplastic (VTP) material.

9. Device according to one of the claims 1 to 8, **characterised in that** the blanking device (16) of the elastically deformable membrane (15) forming a part of the upper valve (14) is reinforced by a rigid inner core (29) leading from said membrane (15) and mechanically linked with the first stage (19) of the auxiliary return element (17).

10. Device according to claim 9, **characterised in that** the elastically deformable membrane (15) and its blanking device (16) forming a part of the upper valve (14) and the inner rigid core (29) are obtained by bi-material injection.

11. Device according to one of the claims 1 to 10, **characterised in that** the elastically deformable membrane (15) forming a part of the upper valve (14) is maintained clamped against the tank (18), between a shoulder (30) of the pushbutton (7) and a peripheral area (31) of said tank (18).

12. Device according to one of the claims 1 to 11, **characterised in that** the material comprising the pushbutton (7), the elastically deformable membrane (15), the elastically deformable bellows (9), the lower valve (11) and the base element (6) comprises antibacterial agents.
